# EUROPÄISCHE PATENTSCHRIFT

(11) **EP 1 654 097 B1**
(45) Veröffentlichungstag und Bekanntmachung des Hinweises auf die Patenterteilung: **27.04.2011**
(21) Anmeldenummer: 04731331.7
(22) Anmeldetag: 06.05.2004
(51) Int. Cl.: B26D 7/01

(54) **SCHNEID-UND TRANSPORTWALZE IN EINER WICKELVORRICHTUNG ZUM AUFWICKELN VON MATERIALBAHNEN**
CUTTING AND TRANSPORT CYLINDER IN A WINDING DEVICE FOR WINDING MATERIAL WEBS
CYLINDRE DE DECOUPE ET DE TRANSPORT UTILISE DANS UN DISPOSITIF D'ENROULEMENT SERVANT A ENROULER DES BANDES DE MATERIAU

(30) Priorität: 14.05.2003 DE 10321778
(43) Veröffentlichungstag der Anmeldung: 10.05.2006
(73) Patentinhaber: Windmöller & Hölscher KG, 49525 Lengerich (DE)
(72) Erfinder: ALTESELLMEIER, Thomas, 49536 Lienen (DE); DECKER, Werner, 49549 Ladbergen (DE); KOSER, Oliver, 49525 Lengerich (DE); KAMMANN, Rolf, 49492 Westerkappeln (DE)
(86) Internationale Anmeldenummer: PCT/EP2004/004892
(87) Internationale Veröffentlichungsnummer: WO 2004/101237

(56) Entgegenhaltungen:
- WO-A-00/71332
- WO-A-91/05640
- WO-A-02/070213
- DE-A- 4 308 710
- GB-A- 2 146 461
- US-A- 5 109 741
- US-A- 5 918 518

## Beschreibung

Die Erfindung betrifft eine Schneid- und Transportwalze nach dem Oberbegriff des Anspruchs 1 sowie ein Verfahren zur Beeinflussung des Auflageverhaltens einer Materialbahn auf der Umfangsfläche der Walze.

Eine derartige Schneid- und Transportwalze ist aus der US-A-5109741 bekannt.

Eine Schneid- und Transportwalze ist aus der EP 0 698 671 A1 bekannt. Die dort beschriebene Walze weist einen inneren Hohlraum auf, in den ein Trennkörper eingesetzt ist. Dieser Trennkörper und die Außenhülle der Walze begrenzen Druckräume. Die Druckräume stehen mit der Umgebung über Durchtrittsbohrung in der Umfangsfläche der Walze in Kontakt. Die Druckräume sind über Druckmedienleitungen mit außerhalb der Walze angeordneten Überdruck- oder Unterdruckquellen verbindbar, so dass bei Bedarf in den Druckräumen ein Unterdruck oder ein Überdruck erzeugt wird, der auf die auf der Umfangsfläche der Walze laufende Materialbahn wirkt. Dadurch wird die Materialbahn auf der Walze festgehalten (Unterdruck) oder von dieser abgestoßen (Überdruck).

Die beschriebene Walze wird gewöhnlich in Wickelvorrichtungen zum Aufwickeln der Materialbahnen eingesetzt. In einer solchen Vorrichtung muss die Materialbahn nach Bildung eines vollständigen Wickels durchtrennt und der neue Bahnanfang auf eine neue Wickelhülse aufgebracht werden. Zum Schneiden der Bahn dienen Trennvorrichtungen, welche in neueren Wickelvorrichtungen ebenfalls in die Walze integriert sind. Eine solche Trennvorrichtung ist beispielsweise in der DE 100 47 545 A1 beschrieben. Die Trennelemente dieser Trennvorrichtungen treten kurzzeitig durch die Umfangsfläche der Walze hindurch und durchschneiden so die Materialbahn. Im gleichen Moment werden die Druckräume mit einem Unterdruck beaufschlagt, so dass die Materialbahn an der Walze gehalten wird. Erreicht der Bahnanfang nun die neue Wickelhülse, so werden die Druckräume mit Überdruck beaufschlagt. Die Materialbahn wird nun von der Walze weg und auf die Wickelhülse gedrückt. Dieser Vorgang wird als Anwickelvorgang bezeichnet.

Die DE 4000078 A1 zeigt eine Messerwalze zur Herstellung von Fensterbriefumschlägen. Zur Übernahme und zum Transport von Briefumschlagsrohlingen 4a weist die Messerwalze eine Saugleiste mit Saugöffnungen auf, wobei die Saugleiste in ihrer Phasenlage zur zu- und abführenden Walze winkelmäßig fest angeordnet ist.

Die WO 00/71332 A2zeigt eine Vorrichtung zur Verarbeitung von bahnförmigen Material. Die Vorrichtung umfasst eine Schneidwalze welche mit Vakuum beaufschlagte Löcher umfasst um das Material auf der Oberfläche zu halten.

Die US 5,918,518 offenbart eine Vorrichtung zum Schneiden von bahnförmigem Material. Die Vorrichtung umfasst zwei Aufwickel- und Schneidrollen, die jeweils entgegengesetzt an der Vorrichtung angebracht sind. Die Schneidrollen umfassen Löcher, die mithilfe einer Druckkammer mit Über- bzw. Unterdruck beaufschlagt werden können.

Die DE 43 08 710 A1 und WO 02/070213 A1 beschreiben ein Verfahren zum Entfernen von Zuschnitt- Abfallstücken aus einem Stanzmesser an einer rotierenden Stanztrommel. Die Abfallstücke werden mithilfe eines Druckluftstoßes aus dem Stanzmesser der Trommel entfernt. Die Stanztrommel ist hohl. Ihr Inneres ist druckdicht abgeschlossen und steht über eine Druckluftleitung mit einem Druckluftkompressor - welcher sich außerhalb der Trommel befindet - in Verbindung. Der Kompressor sorgt für einen konstanten Druck von 6 bar in der Trommel.

Die WO 02/070213 A1 zeigt eine Stanztrommel zum Ausstanzen von Papier aus Papierbahnen. Zum Freiblasen der Stanzmesser ist eine Absaughaube vorgesehen, die die Messer außerhalb der Trommel freisaugt. Die Absaughaube wird mithilfe eines Kompressors mit Unterdruck beaufschlagt.

Die in der EP 0698 671 A1 beschriebene Schneid- und Transportwalze besitzt voluminöse Hohlräume in ihrem Inneren, durch welche die Druck vermittelnden Medien - selbstverständlich in der Regel Luft - den Medienaustrittsöffnungen zugeführt werden. Hierbei werden diese Medien von sogenannten "Druckquellen", also irgendwelchen Pumpen, welche sich außerhalb der Walze befinden, der Walze zugeführt.

In der Praxis hat sich gezeigt, dass das Festlegen und/oder Abstoßen der Materialbahn bei hohen Umfangsgeschwindigkeiten mit der beschriebenen Vorrichtung lediglich unzuverlässig erfolgt.

Daher besteht das Ziel der vorliegenden Erfindung darin, eine Schneid- und Transportwalze vorzuschlagen, mit der sich das Festlegen und/oder Abstoßen der Materialbahn, auch bei hohen Umfangsgeschwindigkeiten, zuverlässiger bewerkstelligen lässt.

Diese Aufgabe wird durch den Anspruch 1 gelöst.

Durch das erfindungsgemäße Druckreservoir können die Medienaustrittsöffnungen quasi instantan mit dem gewünschten Druck beaufschlagt werden. Pumpen benötigen dazu in jedem Fall eine Vorlaufzeit. Vorteilhaft ist es hierbei, wenn das Ventil, welches das Druckreservoir abgrenzt, möglichst nahe an den Medienaustrittsöffnungen angebracht ist. Dies ist insbesondere dann der Fall, wenn voluminöse Kammern als Druckzuleitungen vorgesehen sind wie bei der EP 0698 671 A1.

Ein solches Ventil kann als Wechselschalter ausgeführt sein, mit dem zwischen den verschiedenen Drücken hin- und her geschaltet werden kann. Es können jedoch auch mehrere Ventile vorgesehen sein, welche als Ausschalter betätigt werden können. Vorteilhaft ist bei beiden Ausführungsbeispielen, dass bereits einseitig ein Über- oder Unterdruck an den Ventilen anliegt und bei Betätigung des Ventils in kürzester Zeit eine Druckänderung an den Medienaustrittsöffnungen eintritt. Auf diese Weise kann das Auflageverhalten der Materialbahn auf der Umfangsfläche der Walze zeitlich wesentlich präziser als beim beschriebenen Stand der Technik beeinflusst werden. Bevorzugt wird Luft hierzu als Medien verwendet.

Die Schneid- und Transportwalze umfasst ein Druckreservoir, welches in der Walze angeordnet ist und dessen Verbindung mit den Medienaustrittsöffnungen mit dem zumindest einen Ventil unterbrechbar ist. Bevorzugt werden zwei Druckreservoirs, jeweils für Über- und Unterdruck eingesetzt.

Auf diese Weise steht sowohl der Über- oder Unterdruck unmittelbar bei Bedarf zur Verfügung. Eine Anordnung innerhalb der Walze bietet zudem den Vorteil, dass das Medienzuleitungssystem keine Drehdurchführungen umfasst, die zu einem Medienverlust führen können. Dadurch können auch höhere Drücke bereitgestellt werden.

Das zumindest eine Druckreservoir ist als Medientank ausgebildet, welcher als separates Bauteil in die Walze eingebracht ist. Ein solcher Walzenaufbau minimiert den Fertigungsaufwand erheblich.

Die Wandungen der Walze und die Wandungen des Medientanks berühren sich maximal an einer Linie. Die Medientanks können dabei beispielsweise als Zylinder ausgebildet sein.

Die Walze und die Druckreservoirs verfügen über unabhängige Wandungen. So können die Medientanks so angeordnet sein, dass deren Hauptträgheitsachsen mit der Drehachse der Walze zusammenfallen. Die Druckmedientanks können dann über Rohrleitungen von außen mit den Druckmedien unterschiedlicher Drücke beaufschlagt werden. Dieser Vorgang kann auch zu einem Zeitpunkt erfolgen, an dem die Medien nicht aus den Medienreservoirs abgerufen werden. Dabei spielt es dann auch im wesentlichen keine Rolle, wenn Medien durch die notwendigen Drehdurchführungen verloren gehen.

Die Erfindung umfasst weiterhin ein Verfahren nach Anspruch 3 zur Beeinflussung des Auflageverhaltens einer Materialbahn auf der Umfangsfläche einer Schneid-und Transportwalze. Dieses Verfahren dient in der Regel zur Durchführung des bereits in der Einleitung beschriebenen Anwickelvorgangs, um diesen zeitlich präziser und damit insbesondere bei hohen Geschwindigkeiten zuverlässiger als mit dem oben diskutierten bekannten Verfahren nach der EP 0698 571 A1 zu gestalten. Bei der Durchführung des erfindungsgemäßen Verfahrens wird in Bestandteilen des Druckzuleitungssystems von den Mitteln zum Bereitstellen von Medien unterschiedlichen Drucks zunächst ein statischer Druck aufgebaut, und die Medienaustrittsöffnungen werden durch das Öffnen von Ventilen mit diesem Druck beaufschlagt.

Es wird also zunächst ein Druck aufgebaut, der später durch das Öffnen der Ventile unmittelbar an den Medienaustrittsöffnungen zur Verfügung steht. Die Druckdifferenzbereitstellungszeiten sind bei dem erfindungsgemäßen Verfahren sehr klein und können bei einem eventuellen Einsatz eines Steuergerätes vernachlässigt werden.

Vorteilhaft ist es dabei, wenn die Mittel zum Bereitstellen der Medien unterschiedlichen Drucks auch dann weiterarbeiten, wenn die Ventile geöffnet sind. Dadurch kann der Druck an den Medienaustrittsöffnungen auch über einen längeren Zeitraum konstant gehalten werden.

Besonders vorteilhaft ist es zudem, wenn die Mittel zum Bereitstellen von Medien unterschiedlichen Drucks bei geschlossenen Ventilen so lange weiterarbeiten, bis ein vorbestimmter Druck erreicht ist.

Ein Ausführungsbeispiel einer Schneid- und Transportwalze geht aus der gegenständlichen Beschreibung und der Zeichnung hervor. Deren einzige Figur zeigt eine perspektivische Ansicht einer Schneid- und Transportwalze.

Figur 1 zeigt eine Schneid- und Transportwalze 1, deren Enden Lagerzapfen 2 aufweisen. Zwischen den beiden Lagerzapfen 2 befinden sich zwei Medientanks 3, 4, die zusammen mit den Lagerzapfen 2 Bestandteile der Achse der Schneid- und Transportwalze 1 darstellen. Die Lagerzapfen 2 sind in axialer Richtung mit Rohrdurchführungen 5 durchsetzt, über welche die Medientanks 3, 4 mit Medien beaufschlagt werden können. Auf die Medientanks 3, 4 sind kreisscheibenförmige Stegplatten 6 aufgeschoben, welche den Außenmantel 7 der Walze tragen. Die Stegplatten 6 weisen Abflachungen 8 auf, auf welchen eine nicht dargestellte Wartungsklappe befestigt werden kann. Die Stegplatten 6 tragen weiterhin die Schneidvorrichtung 9, von der exemplarisch einige Schneidklingen 10 dargestellt werden. Für eine detailliertere Beschreibung der Schneidvorrichtung wird auf die DE 100 47 545 A1 verwiesen.

Unterhalb des Außenmantels 7 sind beidseitig der Schneidvorrichtung 9 zwei Ventile 11 angeordnet, welche jeweils mit beiden Medientanks 3, 4 über Leitungen 12 verbunden sind. Über diese Ventile 11 sind also die Medien aus beiden Medientanks 3, 4 an die Medienaustrittsöffnungen 14 weitergeleitet worden. Eine Anordnung von Ventilen 11 beidseits der Schneidvorrichtung 11 ermöglicht den Betrieb der Schneid- und Transportwalze in beiden Drehrichtungen. Die Ventile 11 leiten die Medien, wie bereits erwähnt, an die Medienaustrittsöffnungen 14, welche als radiale Bohrungen in die Medienleisten 13, welche als Hohlkörper ausgebildet sein können, eingebracht sind.

| **Bezugszeichenliste** | |
|---|---|
| 1 | Schneid- und Transportwalze |
| 2 | Lagerzapfen |
| 3 | Medientank |
| 4 | Medientank |
| 5 | Rohrdurchführung |
| 6 | Stegplatte |
| 7 | Außenmantel |
| 8 | Abflachung |
| 9 | Schneidvorrichtung |
| 10 | Schneidklingen |
| 11 | Ventil |
| 12 | Leitungen |
| 13 | Medienleisten |
| 14 | Medienaustrittsöffnungen |

## Patentansprüche

1. Schneid- und Transportwalze (1) für Materialbahnen,
- welche über Medienaustrittsöffnungen (14) in ihrer Umfangsfläche (7) verfügt, durch deren Beaufschlagung mit unterschiedlichem Druck das Auflageverhalten der Materialbahn auf der Umfangsfläche (7) der Walze (1) beeinflussbar ist, und
- welche über ein Druckzuleitungssystem (3, 4, 5, 11, 12, 13) verfügt, über welches die Medienaustrittsöffnungen (14) mit Mitteln zum Bereitstellen von Medien unterschiedlichen Drucks verbunden sind,
- welche über zumindest ein Druckreservoir (3, 4) verfügt,
- welches (3, 4) Teil des Druckzuleitungssystems (3, 4, 5, 11, 12, 13) ist und
- welches (3, 4) durch ein Ventil mit zumindest einem Teil der Medienaustrittsöffnungen verbindbar ist
- wobei das zumindest eine Druckreservoir als Drucklufttank (3, 4) ausgebildet ist, welcher als separates Bauteil in die Walze (1) eingebracht ist,
**dadurch gekennzeichnet, dass**
die Wandungen der Walze (1) und die Wandungen des Drucklufttanks (3, 4) sich maximal an einer Linie berühren.

2. Schneid- und Transportwalze (1) nach dem vorstehenden Anspruch,
**dadurch gekennzeichnet, dass**
zumindest ein Ventil (11),
- mit welchem die Verbindung der Medienaustrittsöffnungen (14) mit dem Druckreservoir unterbrechbar ist,
innerhalb der Walze (1) angeordnet ist.

3. Verfahren zur Beeinflussung des Auflageverhaltens einer Materialbahn auf der Umfangsfläche einer Schneid- und Transportwalze (1) nach Anspruch 1,
- bei dem Medienaustrittsöffnungen (14) in der Umfangsfläche (7) der Walze (1) zeitweise mit Medien unterschiedlichen Drucks beaufschlagt und die Materialbahn wahlweise abgehoben oder auf der Umfangsfläche (7) festgelegt wird und
- bei dem das oder die Medien mit Mitteln zum Bereitstellen von Medien unterschiedlichen Drucks bereitgestellt und
- den Medienaustrittsöffnungen (14) über ein Druckzuleitungssystem (3, 4, 5, 11, 12, 13) zugeführt wird
- wobei in Bestandteilen des Druckzuleitungssystems (3, 4, 5, 11, 12, 13) von den Mitteln zum Bereitstellen von Medien unterschiedlichen Drucks zunächst ein statischer Druck aufgebaut wird,
- und dass die Medienaustrittsöffnungen (14) durch das Öffnen von Ventilen (11) mit diesem Druck beaufschlagt werden.

4. Verfahren nach dem vorstehenden Anspruch , **dadurch gekennzeichnet, dass**
die Mittel zum Bereitstellen von Medien unterschiedlichen Drucks auch dann weiterarbeiten, wenn die Ventile (11) geöffnet sind.

5. Verfahren nach einem der beiden vorstehenden Ansprüche,
**dadurch gekennzeichnet, dass**
die Mittel zum Bereitstellen von Medien unterschiedlichen Drucks bei geschlossenen Ventilen (11) solange weiterarbeiten, bis ein vorbestimmter Druck erreicht ist.

6. Vorrichtung zum Aufwickeln von bahnförmigem Material,
**gekennzeichnet durch**
eine Schneid- und Transportwalze (1) nach Anspruch 1

## Claims

1. Cutting and transporting roller (1) for material webs,
- which has media outlet openings (14) in its circumferential surface (7), it being possible to influence the bearing behaviour of the material web on the circumferential surface (7) of the roller (1) by applying different pressures to said media outlet openings (14), and
- which has a pressure supply system (3, 4, 5, 11, 12, 13) via which the media outlet openings (14) are connected to means for providing media at different pressures,
- which has at least one pressure reservoir (3, 4),
- which (3, 4) is part of the pressure supply system (3, 4, 5, 11, 12, 13) and
- which (3, 4) can be connected by a valve to at least some of the media outlet openings,
- wherein the at least one pressure reservoir is in the form of a compressed air tank (3, 4) which is introduced into the roller (1) as a separate component,
**characterized in that**
the walls of the roller (1) and the walls of the compressed air tank (3, 4) come into contact at one line at most.

2. Cutting and transporting roller (1) according to the preceding claim,
**characterized in that**
at least one valve (11),
- with which the connection of the media outlet openings (14) to the pressure reservoir can be interrupted,
is arranged within the roller (1).

3. Method for influencing the bearing behaviour of a material web on the circumferential surface of a cutting and transporting roller (1) according to Claim 1,
- in which media at different pressures are applied at times to media outlet openings (14) in the circumferential surface (7) of the roller (1) and the material web is optionally lifted or fixed to the circumferential surface (7), and
- in which the medium or media is or are provided with means for providing media at different pressures and
- is or are supplied to the media outlet openings (14) via a pressure supply system (3, 4, 5, 11, 12, 13) ,
- wherein initially a static pressure is built up in constituent parts of the pressure supply system (3, 4, 5, 11, 12, 13) by the means for providing media at different pressures,
- and wherein this pressure is applied to the media outlet openings (14) by opening valves (11) .

4. Method according to the preceding claim, **characterized in that**
the means for providing media at different pressures continue to operate even when the valves (11) are opened.

5. Method according to either of the two preceding claims,
**characterized in that**
the means for providing media at different pressures continue to operate when the valves (11) are closed, until a predetermined pressure is reached.

6. Apparatus for winding up web-like material,
**characterized by**
a cutting and transporting roller (1) according to Claim 1.

## Revendications

1. Cylindre de découpe et de transport (1) pour des bandes de matériau,
- qui dispose d'ouvertures de sortie de milieu (14) dans sa face périphérique (7), par la sollicitation desquelles, à une pression différente, peut être agi sur le comportement d'application de la bande de matériau sur la face périphérique (7) du cylindre (1), et
- qui dispose d'un système d'amenée de pression (3, 4, 5, 11, 12, 13) par lequel les ouvertures de sortie de milieu (14) sont reliées à des moyens pour la mise à disposition de milieux d'une pression différente,
- qui dispose d'au moins un réservoir de pression (3, 4),
- qui (3, 4) constitue une partie du système d'amenée de pression (3, 4, 5, 11, 12, 13) et
- qui (3, 4) peut être relié par une vanne à au moins une partie des ouvertures de sortie de milieu,
- où le au moins un réservoir de pression est réalisé comme cuve d'air comprimé (3, 4) qui, en tant que composant séparé, est introduit dans le cylindre (1), **caractérisé en ce que**
les parois du cylindre (1) et les parois de la cuve d'air comprimé (3, 4) viennent en contact au maximum à une ligne.

2. Cylindre de découpe et de transport (1) selon la revendication précédente, **caractérisé en ce qu'**au moins une vanne (11),
- au moyen de laquelle la liaison des ouvertures de sortie de milieu (14) avec le réservoir de pression peut être interrompue, est disposée à l'intérieur du cylindre (1).

3. Procédé pour agir sur le comportement d'application d'une bande de matériau sur la face périphérique d'un cylindre de découpe et de transport (1) selon la revendication 1,
- dans lequel des ouvertures de sortie de milieu (14) dans la face de pourtour (7) du cylindre (1) sont chargées par moment en milieux d'une pression différente, et la bande de matériau est sélectivement relevée de ou fixée sur la face de pourtour (7) et
- dans lequel le ou les milieux sont mis à disposition avec des moyens pour la mise à disposition de milieux d'une pression différente et
- sont amenés aux ouvertures de sortie de milieu (14) par un système d'amenée de pression (3, 4, 5, 11, 12, 13),
- où dans des composants du système d'amenée de pression (3, 4, 5, 11, 12, 13), par les moyens pour la mise à disposition de milieux d'une pression différente, tout d'abord une pression statique est formée,
- et en ce que les ouvertures de sortie de milieu (14) sont chargées par cette pression, en ouvrant des vannes (11).

4. Procédé selon la revendication précédente, **caractérisé en ce que** les moyens pour la mise à disposition de milieux d'une pression différente continuent à fonctionner également lorsque les vannes (11) sont ouvertes.

5. Procédé selon l'une des deux revendications précédentes, **caractérisé en ce que** les moyens pour la mise à disposition de milieux de pression différente, lorsque les vannes (11) sont fermées, continuent à fonctionner jusqu'à l'atteinte d'une pression prédéterminée.

6. Dispositif pour l'enroulement d'un matériau en forme de bande, **caractérisé par** un cylindre de découpe et de transport (1) selon la revendication 1.
